# DEMANDE DE BREVET EUROPEEN

(11) **EP 4 718 170 A1**
(43) Date de publication de la demande: **01.04.2026**
(21) Numéro de dépôt: 24203283.7
(22) Date de dépôt: 27.09.2024
(51) Int. Cl.: G04B 19/20, G04B 19/26, G04B 45/00, G04B 49/00

(54) **MONTRE COMPRENANT UN MOUVEMENT HORLOGER COMPRENANT UN DISPOSITIF D AFFICHAGE D'UNE PHASE DE LUNE ET UN DISPOSITIF D AFFICHAGE D'UNE PHASE DE TERRE**

(71) Demandeur: ETA SA Manufacture Horlogère Suisse, 2540 Grenchen (CH)
(72) Inventeur: Kissling, Gregory, 2520 La Neuveville (CH); Keller, Adrien, 2000 Neuchâtel (CH)
(74) Mandataire: ICB SA

(57) **Abrégé**

L'invention concerne un montre (10) comprenant un cadran (13) et un mouvement horloger (100) comportant un dispositif d'affichage de phases de Lune (11), un dispositif d'affichage de phases de Terre (12), le dispositif d'affichage de phases de Terre (12) comprenant une représentation graphique de la Terre (120) agencée de façon immobile par rapport au cadran (13) et en regard d'un premier guichet (130) réalisé dans le cadran (13), un masque (123) entraîné en rotation par un organe d'entraînement et interposé entre la représentation graphique de la Terre (120) et le cadran (13), le dispositif d'affichage de phases de Lune (11) comprenant un afficheur (110) agencé en regard d'un second guichet (131) réalisé dans le cadran (13) et entraîné en rotation par rapport au cadran (13) par un organe d'entraînement, l'afficheur (110) comportant deux représentations graphiques de la Lune (111).

## Description

### Domaine technique de l'invention

L'invention relève du domaine horloger et en particulier des dispositifs d'affichage d'une grandeur temporelle sur une pièce d'horlogerie.

Plus particulièrement, l'invention concerne une montre comprenant un mouvement horloger comportant un dispositif d'affichage d'une phase de Lune et un dispositif d'affichage d'une phase de Terre.

### Arrière-plan technologique

L'affichage de phases de Lune est bien connu du domaine horloger, de même que l'affichage de phases de Terre, c'est-à-dire l'affichage de la partie visible de la Terre depuis la Lune.

Les dispositifs d'affichage de phases de Lune ou de Terre complexifient considérablement le mouvement horloger dans lequel ils sont intégrés.

Par ailleurs, pour des raisons esthétiques, il peut être recherché d'afficher concomitamment les phases de Lune et de Terre.

L'invention répond à ce besoin, tout en simplifiant au maximum la cinématique permettant l'affichage simultané des phases de Lune et de Terre.

### Résumé de l'invention

L'invention concerne, à cet effet, une montre comprenant un cadran et un mouvement horloger comportant un dispositif d'affichage de phases de Lune, un dispositif d'affichage de phases de Terre.

Le dispositif d'affichage de phases de Terre comprend une représentation graphique de la Terre agencée de façon immobile par rapport au cadran et en regard d'un premier guichet réalisé dans le cadran et un masque entraîné en rotation par un organe d'entraînement et interposé entre la représentation graphique de la Terre et le cadran.

Le dispositif d'affichage de phases de Lune comprend un afficheur agencé en regard d'un second guichet réalisé dans le cadran et entraîné en rotation par rapport au cadran par un organe d'entraînement, l'afficheur comportant deux représentations graphiques de la Lune.

Dans des modes particuliers de réalisation, l'invention peut comporter en outre l'une ou plusieurs des caractéristiques suivantes, prises isolément ou selon toutes les combinaisons techniquement possibles.

Dans des modes particuliers de réalisation, le masque et l'afficheur sont entraînés en mouvement par deux organes d'entraînement distincts formés respectivement par un moteur électrique destiné à être alimenté en énergie par une source d'électricité.

Dans des modes particuliers de réalisation, le masque et l'afficheur sont entraînés en mouvement par un même organe d'entraînement formé par un moteur électrique destiné à être alimenté en énergie par une source d'électricité.

Dans des modes particuliers de réalisation, le masque et l'afficheur sont entraînés en mouvement par un même organe d'entraînement formé par un barillet cinématiquement relié à un organe régulateur.

Dans des modes particuliers de réalisation, le masque du dispositif d'affichage de phases de Terre présente deux éléments de masquage agencés de manière diamétralement opposée l'un par rapport à l'autre et s'étendant selon un axe longitudinal entre une première extrémité par laquelle ils sont entrainés en rotation et une seconde extrémité libre.

Dans des modes particuliers de réalisation, chaque élément de masquage comprend deux bords latéraux symétriques par rapport à l'axe longitudinal formant chacun un lobe.

Dans des modes particuliers de réalisation, les lobes présentent un sommet dont la projection orthogonale sur l'axe longitudinal est plus proche de la première extrémité de l'élément de masquage que de la seconde extrémité.

Dans des modes particuliers de réalisation, la représentation graphique de la Terre est réalisée sur un support présentant la forme d'un disque fixé sans degré de liberté, par exemple collé, sur une structure du mouvement horloger.

Dans des modes particuliers de réalisation, le masque est fixé de manière solidaire en rotation avec un canon de phase de Terre, auquel est fixée une roue de canon engrenant avec un mobile d'entraînement par l'intermédiaire d'un renvoi, ledit mobile d'entraînement comprenant un tigeron sur lequel est emmanché de manière libre en rotation le canon de phase de Terre.

Dans des modes particuliers de réalisation, l'afficheur du dispositif d'affichage de phases de Lune et le masque du dispositif d'affichage de phases de Terre sont entraînés en rotation dans des sens opposés.

### Brève description des figures

D'autres caractéristiques et avantages de l'invention apparaîtront à la lecture de la description détaillée suivante donnée à titre d'exemple nullement limitatif, en référence aux dessins annexés dans lesquels :
- la figure 1 représente une vue de face d'une montre comprenant un dispositif d'affichage d'une phase de Lune et d'une phase de Terre selon un exemple préféré de réalisation de l'invention,
- la figure 2 représente une vue éclatée en perspective de certains composants de la montre de la figure 1,
- la figure 3 représente une vue en coupe selon l'axe A-A de la montre de la figure 1,
- la figure 4 représente une vue en perspective d'un masque du dispositif d'affichage de phases de Terre de la figure 1.

On note que les figures ne sont pas nécessairement dessinées à l'échelle pour des raisons de clarté.

### Description détaillée de l'invention

La présente invention concerne une montre 10 comprenant un mouvement horloger 100 comportant un dispositif d'affichage de phases de Lune 11 et un dispositif d'affichage de phases de Terre 12.

La montre 10 est également pourvue d'un cadran 13 dans lequel sont réalisés un premier et un second guichet 130 et 131 destinés respectivement à faire apparaitre une phase de Terre et une phase de Lune, tel que visible sur la vue de face de la figure 1.

Le dispositif d'affichage de phases de Terre 12 comprend une représentation graphique de la Terre 120 agencée de façon immobile par rapport au cadran 13 et en regard du premier guichet 130. Dans l'exemple de réalisation de l'invention représentée sur les figures, la représentation graphique de la Terre 120 est réalisée sur un support 121 de la forme d'un disque et le premier guichet 130 présente une forme sensiblement semi-circulaire. Il y a lieu de noter de manière générale que le support 121 est de la forme d'une plaque dont le contour peut être de n'importe quelle forme géométrique appropriée. Le support 121 est fixé sans degré de liberté, préférentiellement collé par exemple grâce à un film adhésif 122, à une structure du mouvement horloger 100. Ainsi, l'assemblage du dispositif d'affichage de phases de Terre 12 dans le mouvement horloger 100 peut être facilement industrialisable.

Le dispositif d'affichage de phases de Terre 12 comporte en outre un masque 123 interposé entre la représentation graphique de la Terre 120 et le cadran 13.

Le masque 123 est agencé de manière à être entraîné en rotation par un organe d'entraînement, de sorte à pouvoir cacher la représentation graphique de la Terre 120. Un tel organe d'entraînement est préférentiellement formé par un premier moteur électrique 125 dont la sortie est visible sur la vue en coupe de la figure 3.

Avantageusement, la représentation graphique de la Terre 120 est réalisée sur un fond 124 dont l'aspect est identique à celui du masque 123. Par exemple, le fond 124 et le masque 123 présentent une couleur unie identique.

Dans un exemple de réalisation préféré, tel que visible sur la figure 3, le masque 123 peut être chassé sur un canon de phase de Terre 126, auquel est fixée une roue de canon 127. La roue de canon 127 engrène avec un mobile d'entraînement 128 par l'intermédiaire d'un renvoi 129. Le mobile d'entraînement 128 est préférentiellement directement relié au premier moteur électrique 125 et comprend un tigeron 1280 sur lequel est emmanché le canon de phase de Terre 126 selon un ajustement glissant. En d'autres termes, le masque 123 est fixé de manière solidaire en rotation avec le canon 126, qui est libre de pivoter par rapport au tigeron 1280.

Avantageusement, le dispositif d'affichage de phases de Lune 11 comprend un afficheur 110 agencé en regard du second guichet 131 et de façon mobile en rotation par rapport au cadran 13. L'afficheur 110 comporte deux représentations graphiques de la Lune 111 diamétralement opposées l'une à l'autre. L'afficheur 110 est préférentiellement de la forme d'un disque, tel que représenté sur la vue éclatée de la figure 2. Le second guichet 131 est conformé de sorte que le cadran constitue, de manière connue en soi, un masque derrière lequel l'afficheur 110 est apte à se cacher lors de sa rotation.

Ainsi, la phase de Terre et la phase de Lune sont visibles à travers deux guichets distincts participant à la décoration de la montre 10.

L'afficheur 110 du dispositif d'affichage de phases de Lune 11 est entraîné en rotation par un organe d'entraînement préférentiellement formé par un second moteur électrique, différent du premier moteur électrique 125 relié au masque 123. Ainsi, l'entraînement de l'affichage de la phase de Lune et celui de l'affichage de la phase de Terre sont indépendants l'un de l'autre. Cette caractéristique est particulièrement avantageuse car elle permet un réglage indépendant des affichages de phases de Lune et de Terre.

Les moteurs électriques entraînant le masque 123 et l'afficheur 110 du dispositif d'affichage de phases de Lune 11 sont destinés à être alimenté en énergie par une source d'électricité, préférentiellement constituée par une même pile électrique.

Il est à noter que la montre 10 selon la présente invention peut avantageusement comporter un moteur électrique destiné à alimenter en énergie chaque fonction dont la montre 10 est pourvue, telle que l'indication de l'heure courante, une fonction de chronographe, l'indication d'un fuseau horaire supplémentaire, un indicateur de quantième, etc.

Les figures 2 et 4 représentent un exemple de réalisation préféré du masque 123, dans lequel ce denier présente deux éléments de masquage 1230 identiques diamétralement opposés l'un à l'autre. Chaque élément de masquage 1230 présente une forme allongée et s'étend selon un axe longitudinal entre une première extrémité par laquelle il est entrainé en rotation et une seconde extrémité, laquelle est une extrémité libre.

Chaque élément de masquage 1230 comprend deux bords latéraux symétriques par rapport à l'axe longitudinal, lesdits bords latéraux formant chacun un lobe 1231.

Comme visible sur la figure 4 en particulier, les lobes 1231 présentent un sommet dont la projection orthogonale sur l'axe longitudinal est plus proche de la première extrémité de l'élément de masquage 1230 que de la seconde extrémité. Le sommet est défini comme étant le point de chaque bord latéral le plus éloigné de l'axe longitudinal.

Ces caractéristiques permettent de reproduire de manière la plus fidèle possible la projection de l'ombre de la Lune sur la Terre, lorsque le masque 123 recouvre partiellement ou totalement la représentation graphique de la Terre 120.

Afin de représenter le plus fidèlement possible les phases de Lune et de Terre et de rendre le plus attractif possible l'aspect de la montre 10, l'afficheur 110 du dispositif d'affichage de phases de Lune 11 et le masque 123 du dispositif d'affichage de phases de Terre 12 sont entraînés en rotation dans des sens opposés.

En particulier, dans l'exemple de réalisation préféré, le pilotage des premier et second moteurs électriques est réalisé par un circuit électronique auquel ils sont électriquement reliés connu en tant que tel par l'homme du métier.

Il y a lieu de noter que, pour des raisons de clarté, les composants du mouvement horloger 100 connus de l'homme du métier ne sont pas décrits dans le présent texte et n'apparaissent pas sur les figures.

En outre, de manière plus générale, il est à noter que les modes de mise en oeuvre et de réalisation considérés ci-dessus ont été décrits à titre d'exemples non limitatifs, et que d'autres variantes sont par conséquent envisageables.

Notamment, le masque 123 et l'afficheur 110 peuvent être entraînés en mouvement par un même un moteur électrique destiné à être alimenté en énergie par une source d'électricité commune ou non.

Par ailleurs, alternativement, le masque 123 et l'afficheur 110 peuvent être entraînés en mouvement par un même organe d'entraînement formé par un barillet cinématiquement relié à un organe régulateur.

Dans les deux derniers exemples précités, l'afficheur 110 du dispositif d'affichage de phases de Lune 11 et le masque 123 du dispositif d'affichage de phases de Terre 12 peuvent être entraînés en rotation dans des sens opposés par un mobile de renvoi agencé dans la chaîne cinématique, dont l'intégration est à la portée de l'homme du métier.

## Revendications

1. Montre (10) comprenant un cadran (13) et un mouvement horloger (100) comportant un dispositif d'affichage de phases de Lune (11), un dispositif d'affichage de phases de Terre (12), la montre (10) étant **caractérisée en ce que** le dispositif d'affichage de phases de Terre (12) comprend une représentation graphique de la Terre (120) agencée de façon immobile par rapport au cadran (13) et en regard d'un premier guichet (130) réalisé dans le cadran (13), un masque (123) entraîné en rotation par un organe d'entraînement et interposé entre la représentation graphique de la Terre (120) et le cadran (13), le dispositif d'affichage de phases de Lune (11) comprenant un afficheur (110) agencé en regard d'un second guichet (131) réalisé dans le cadran (13) et entraîné en rotation par rapport au cadran (13) par un organe d'entraînement, l'afficheur (110) comportant deux représentations graphiques de la Lune (111).

2. Montre (10) selon la revendication 1, dans laquelle le masque (123) et l'afficheur (110) sont entraînés en mouvement par deux organes d'entraînement distincts formés respectivement par un moteur électrique destiné à être alimenté en énergie par une source d'électricité.

3. Montre (10) selon la revendication 1, dans laquelle le masque (123) et l'afficheur (110) sont entraînés en mouvement par un même organe d'entraînement formé par un moteur électrique destiné à être alimenté en énergie par une source d'électricité.

4. Montre (10) selon la revendication 1, dans laquelle le masque (123) et l'afficheur (110) sont entraînés en mouvement par un même organe d'entraînement formé par un barillet cinématiquement relié à un organe régulateur.

5. Montre (10) selon l'une des revendications 1 à 4, dans laquelle le masque (123) du dispositif d'affichage de phases de Terre (12) présente deux éléments de masquage (1230) masquage agencés de manière diamétralement opposée l'un par rapport à l'autre et s'étendant selon un axe longitudinal entre une première extrémité par laquelle ils sont entrainés en rotation et une seconde extrémité libre, chaque élément de masquage (1230) comprenant deux bords latéraux symétriques par rapport à l'axe longitudinal formant chacun un lobe (1231).

6. Montre (10) selon la revendication 5, dans laquelle les lobes (1231) présentent un sommet dont la projection orthogonale sur l'axe longitudinal est plus proche de la première extrémité de l'élément de masquage (1230) que de la seconde extrémité.

7. Montre (10) selon l'une des revendications 1 à 6, dans laquelle la représentation graphique de la Terre (120) est réalisée sur un support (121) présentant la forme d'un disque fixé sans degré de liberté sur une structure du mouvement horloger (100).

8. Montre (10) selon l'une des revendications 1 à 7, dans laquelle le masque (123) est fixé de manière solidaire en rotation avec un canon de phase de Terre (126), auquel est fixée une roue de canon (127) engrenant avec un mobile d'entraînement (128) par l'intermédiaire d'un renvoi (129), ledit mobile d'entraînement (128) comprenant un tigeron (1280) sur lequel est emmanché de manière libre en rotation le canon de phase de Terre (126).

9. Montre (10) selon l'une des revendications 1 à 8, dans laquelle l'afficheur (110) du dispositif d'affichage de phases de Lune (11) et le masque (123) du dispositif d'affichage de phases de Terre (12) sont entraînés en rotation dans des sens opposés.
